# EUROPÄISCHE PATENTSCHRIFT

(11) **EP 3 280 861 B1**
(45) Veröffentlichungstag und Bekanntmachung des Hinweises auf die Patenterteilung: **29.09.2021**
(21) Anmeldenummer: 16713944.3
(22) Anmeldetag: 05.04.2016
(51) Int. Cl.: E05F 15/41, E05F 15/611, E05F 15/63

(54) **BETRIEBSVERFAHREN FÜR EINEN DREHFLÜGELTÜRANTRIEB SOWIE DREHFLÜGELANTRIEB UND DREHFLÜGELANTRIEBSKOMBINATION**
OPERATING METHOD FOR A SWING DOOR DRIVE, SWING DOOR DRIVE AND SWING DOOR DRIVE COMBINATION
PROCÉDÉ DE FONCTIONNEMENT POUR ENTRAÎNEMENT DE PORTE À BATTANT, ENTRAÎNEMENT DE PORTE À BATTANT ET COMBINATION D'ENTRAÎNEMENT DE PORTE À BATTANT.

(30) Priorität: 09.04.2015 DE 102015105443; 08.07.2015 DE 102015111070
(43) Veröffentlichungstag der Anmeldung: 14.02.2018
(73) Patentinhaber: Hörmann KG Antriebstechnik, 33803 Steinhagen (DE)
(72) Erfinder: SANKE, Micheal, 33378 Rheda-Wiedenbrück (DE)
(74) Vertreter: Kastel, Stefan
(86) Internationale Anmeldenummer: PCT/EP2016/057429
(87) Internationale Veröffentlichungsnummer: WO 2016/162335

(56) Entgegenhaltungen:
- DE-B3-102011 002 735
- DE-U1-202012 101 497

## Beschreibung

Die Erfindung betrifft ein Betriebsverfahren für einen Drehflügeltürantrieb zum Antreiben eines um eine seitliche Hochachse schwenkbar angelenkten Drehflügels einer Drehflügeltür. Weiter betrifft die Erfindung einen Drehflügelantrieb, mit dem ein solches Betriebsverfahren durchführbar ist, sowie eine Drehflügelantriebskombination zum Aufbau und Einrichten eines solchen Drehflügelantriebs.

Als Drehflügeltüren werden in der Fachsprache diejenige Bauart von Türen bezeichnet, die am häufigsten aufzufinden ist, nämlich derartige Türen, die eine Zarge oder einen Rahmen oder dergleichen aufweisen, woran mittels Türbändern oder Türscharnieren ein Drehflügel angelenkt ist, der um eine durch die Türbänder oder Türscharniere definierte Hochachse zum Öffnen und Schließen schwenkbar ist. Diese Bauart von Türen findet man praktisch an jeder Zimmertür. Außerdem ist praktisch jede Haustür in dieser Bauart gefertigt.

Derzeit sind in Privathäusern und Privatwohnungen derartige Türen fast ausschließlich manuell zu betätigen. Im Zuge der jedoch immer älter werdenden Bevölkerung und der im Alter zunehmenden Bewegungseinschränkungen entsteht jedoch immer mehr das Bedürfnis, derartige Drehflügeltüren automatisch öffnen und schließen zu können. Mit entsprechend automatisch angetriebenen Türen können auch Menschen mit Behinderungen oder Bewegungseinschränkungen möglichst lange innerhalb der gewohnten Umgebung wohnen bleiben, ohne fremde Hilfe zum Öffnen und Schließen von Türen in Anspruch nehmen zu müssen.

Die hier vorliegende Erfindung wendet sich dem Aspekt zu, Drehflügeltürantriebe sowie damit angetriebene automatische Drehflügeltüren sicherer auszugestalten.

Auf dem Gebiet ist die Norm EN 16005 bekannt, die Sicherheitsaspekte für automatisch angetriebene Drehflügeltüren vorschreibt. Gemäß dieser Norm ist in Verbindung mit einem Niedrigenergiebetrieb vorgesehen, dass eine maximale statische Schließkraft von bis zu 150 N zulässig ist, wenn ein Spalt zwischen Hauptschließkante und Gegenschließkante größer als ein vorbestimmtes Maß - die Reversiergrenze - ist. Zum Messen der maximal zulässigen Schließkraft wird ein Betriebskraftmessgerät mit einer Höhe von 50 mm eingesetzt.

DE 10 2011 002 735 B3 offenbart ein Betriebsverfahren für ein automatisch angetriebenes Tor und einen entsprechenden Antrieb. Der in diesem Dokument beschriebene Torantrieb ist ein sogenannter Wellentorantrieb, der unmittelbar oder über ein Kettengetriebe an eine Torwelle angeschlossen ist. Solche Torantriebe sind nicht zum Antreiben von Drehflügeltüren geeignet und bestimmt.

DE 20 2012 101 497 U1 offenbart unterschiedliche Torantriebe, unter anderem für ein Einfahrtstor. Das Einfahrtstor hat einen beweglichen Flügel, der durch den Torantrieb in der Schließstellung gehalten wird und nicht an eine Dichtung oder dergleichen anschlägt. Dieses Einfahrtstor ist keine Drehflügeltür, kommt allerdings aufgrund einer ähnlichen Kinematik einer solchen am nächsten.

Aufgabe der Erfindung ist es, ein Betriebsverfahren für einen Drehflügeltürantrieb sowie einen Drehflügeltürantrieb zu schaffen, mit denen eine größere Sicherheit und ein größerer Komfort erreichbar ist.

Diese Aufgabe wird durch ein Betriebsverfahren gemäß Anspruch 1 sowie einen Drehflügeltürantrieb gemäß dem Nebenanspruch gelöst.

Vorteilhafte Ausgestaltungen der Erfindung sind Gegenstand der Unteransprüche.

Gemäß einem ersten Aspekt schafft die Erfindung ein Betriebsverfahren für einen Drehflügeltürantrieb zum Antreiben einer um eine seitliche Hochachse schwenkbaren Drehflügel einer Drehflügeltür, die Dichtungen in Dichtungsebenen aufweist, wobei der Drehflügeltürantrieb eine Abtriebswelle zum Ankoppeln an den Drehflügel sowie eine mit der Abtriebswelle verbundene Flügelpositionserfassungseinrichtung zum Erfassen der Türflügelposition des Drehflügels durch Erfassen der Bewegung und/oder Stellung der Abtriebswelle, ein Motorantriebsaggregat zum Antreiben der Antriebswelle und eine Steuerung zum Steuern der Antriebsbewegung in Reaktion auf die durch die Flügelpositionserfassungseinrichtung erfasste Türflügelposition aufweist, umfassend die Schritte:
Einlernen einer Fingerklemmschutzschwelle durch Einlernen einer Türflügelposition, in der sich eine Hauptschließkante des Drehflügels maximal 8 mm von einer Gegenschließkante der Drehflügeltür befindet,
   und
Aufwenden einer erhöhten Schließkraft in einem Bereich zwischen der Fingerklemmschutzschwelle und der Endlage zum Zuziehen des Drehflügels in seine Endlage, um in der Endlage genügend Kraft auf Dichtungen der Dichtungsebenen auszuüben und so die Drehflügeltür dicht zu schließen und/oder den Widerstand einer mechanischen Verriegelung zu überwinden.

Vorzugsweise umfasst der Schritt Einlernen einer Fingerklemmschutzschwelle den Schritt Durchführen einer Lernfahrt.

Vorzugsweise umfasst der Schritt Einlernen einer Fingerklemmschutzschwelle den Schritt Zufahren des Drehtürflügels im Laufe einer Lernfahrt und Zwangsstoppen des Drehtürflügels an der gewünschten Fingerklemmschutzschwelle.

Vorzugsweise umfasst der Schritt Einlernen einer Fingerklemmschutzschwelle den Schritt Einlernen mittels eines Prüfkörpers, dessen Dicke dem gewünschten Abstand zwischen Hauptschließkante und Gegenschließkante an der Fingerklemmschutzschwelle entspricht.

Vorzugsweise umfasst der Schritt Einlernen einer Fingerklemmschutzschwelle den Schritt Einlernen einer Schließposition und Eingabe einer der Fingerklemmschutzschwelle entsprechenden Türposition relativ zu der Schließposition.

Vorzugsweise umfasst der Schritt Einlernen mittels eines Prüfkörpers Verwenden eines stabförmigen Prüfkörpers.

Vorzugsweise umfasst der Schritt Einlernen mittels eines Prüfkörpers Verwenden eines Prüfkörpers mit einer Dicke von kleiner oder gleich 8 mm, insbesondere von etwa 7 mm.

Vorzugsweise umfasst der Schritt Einlernen mittels eines Prüfkörpers Halten des Prüfkörpers an die Gegenschließkante.

Vorzugsweise umfasst der Schritt Einlernen mittels eines Prüfkörpers Auffahrenlassen des durch den Drehflügeltürantrieb angetriebenen Drehflügels gegen den Prüfkörper, so dass dieser zwischen der Schließkante und der Gegenschließkante eingeklemmt wird.

Vorzugsweise umfasst der Schritt Einlernen mittels eines Prüfkörpers Abschalten des Drehflügelantriebes durch Ansprechen einer Kraftschwelle bei Auffahren auf den Prüfkörper.

Vorzugsweise umfasst der Schritt Einlernen mittels eines Prüfkörpers Einlernen der Türposition, an der die Schließbewegung des Drehflügels aufgrund des Auffahrens auf den Prüfkörper gestoppt worden ist, als Fingerklemmschutzschwelle.

Vorzugsweise wird der Schritt Einlernen einer Fingerklemmschutzschwelle nach einem Ankoppeln des Drehflügels an die Abtriebswelle durchgeführt.

Vorzugsweise wird der Schritt Einlernen einer Fingerklemmschutzschwelle nach einem Störfall, wie z.B. einem Stromausfall oder einem Entkoppeln des Drehflügels von der Abtriebswelle, durchgeführt.

Vorzugsweise umfasst das Betriebsverfahren den Schritt: Eingeben oder Erfassen der Montageart, mit der der Drehflügeltürantrieb an die Drehflügeltür montiert ist.

Vorzugsweise umfasst das Betriebsverfahren die Schritte: Begrenzen einer dynamischen und/oder statischen Schließkraft beim Schließvorgang, wenn durch die Flügelpositionserfassungseinrichtung eine Türflügelposition in Schließrichtung vor der Fingerklemmschutzschwelle erfasst wird und Aufheben der Begrenzung und/oder Erhöhen der Antriebskraft, wenn durch die Flügelpositionserfassungseinrichtung beim Schließvorgang eine Flügelposition zwischen der Fingerklemmschutzschwelle und der Schließposition erfasst wird.

Gemäß einem weiteren Aspekt schafft die Erfindung einen Drehflügeltürantrieb zum Antreiben eines um eine seitliche Hochachse schwenkbaren Drehflügels einer Drehflügeltür, mit einer Abtriebswelle zum Ankoppeln an den Drehflügel sowie eine mit der Abtriebswelle verbundene Flügelpositionserfassungseinrichtung zum Erfassen der Türflügelposition des Drehflügels durch Erfassen der Bewegung und/oder Stellung der Abtriebswelle, einem Motorantriebsaggregat zum Antreiben der Abtriebswelle und einer Steuerung zum Steuern der Antriebsbewegung in Reaktion auf die durch die Flügelpositionserfassungseinrichtung erfassten Türflügelposition, dadurch gekennzeichnet, dass die Steuerung dazu ausgebildet ist, eine Fingerklemmschutzschwelle durch Einlernen einer Türflügelposition einzulernen, in der sich eine Hauptschließkante des Drehflügels maximal 8 mm von einer Gegenschließkante der Drehflügeltür befindet, wobei die Steuerung ferner ausgebildet ist, dass in einem Bereich zwischen der Fingerklemmschutzschwelle und der Endlage eine erhöhte Schließkraft zum Zuziehen des Drehflügels in seine Endlage derart aufwendbar ist, dass in der Endlage genügend Kraft auf Dichtungen der Dichtungsebenen ausübbar ist und so die Drehflügeltür dicht schließbar und/oder der Widerstand einer mechanischen Verriegelung überwindbar ist.

Vorzugsweise ist die Steuerung dazu ausgebildet, wenigstens eine Lernfahrt zum Einlernen wenigstens der Fingerklemmschutzschwelle durchzuführen.

Vorzugsweise ist die Steuerung dazu ausgebildet, den Drehtürflügel im Laufe einer Lernfahrt zuzufahren und bei einem Zwangsstopp an der gewünschten Fingerklemmschutzschwelle die Fingerklemmschutzschwelle einzulernen.

Vorzugsweise ist die Steuerung dazu ausgebildet, eine Schließposition einzulernen und die Fingerklemmschutzschwelle aufgrund einer Eingabe einer der Fingerklemmschutzschwelle entsprechenden Türposition relativ zu der Schließposition zu erfassen.

Es ist bevorzugt, dass die Steuerung dazu ausgebildet ist, bei Auffahren des durch den Drehflügeltürantrieb angetriebenen Drehflügels gegen einen Prüfkörper, so dass dieser zwischen einer Hauptschließkante und einer Gegenschließkante der Drehflügeltür eingeklemmt wird, das Motorantriebsaggregat durch Ansprechen einer Kraftschwelle abzuschalten oder anzuhalten und die Türposition, an der die Schließbewegung des Drehflügels aufgrund des Auffahrens auf den Prüfkörper gestoppt worden ist, als Fingerklemmschutzschwelle einzulernen.

Es ist bevorzugt, dass die Steuerung dazu ausgebildet ist, die Fingerklemmschutzschwelle nach einem Ankoppeln des Drehflügels an die Abtriebswelle und/oder nach einem Störfall einzulernen.

Es ist bevorzugt, dass die Steuerung zum Eingeben oder Erfassen der Montageart ausgebildet ist, mit der der Drehflügeltürantrieb an die Drehflügeltür montiert ist.

Es ist bevorzugt, dass die Steuerung dazu ausgebildet ist, eine dynamische und/oder statische Schließkraft beim Schließvorgang zu begrenzen, wenn durch die Flügelpositionserfassungseinrichtung eine Türflügelposition in Schließrichtung vor der Fingerklemmschutzschwelle erfasst wird, und die Begrenzung aufzuheben und/oder die Antriebskraft zum Zuziehen des Drehflügels zu erhöhen, wenn durch die Flügelpositionserfassungseinrichtung beim Schließvorgang eine Flügelposition zwischen der Fingerklemmschutzschwelle und der Schließposition erfasst wird.

Gemäß einem weiteren Aspekt schafft die Erfindung eine Drehflügeltürantriebskombination, umfassend einen Drehflügeltürantrieb nach einer der voranstehenden Ausgestaltungen und einen Prüfkörper, dessen Dicke dem gewünschten Abstand zwischen der Hauptschließkante und Gegenschließkante an der Fingerklemmschutzschwelle entspricht, zum Einlernen der Fingerklemmschutzschwelle.

Es ist bevorzugt, dass der Prüfkörper stabförmig ausgebildet ist und/oder dass der Prüfkörper eine Dicke von kleiner oder gleich 8 mm, insbesondere von etwa 7 mm, aufweist.

Durch die Erfindung wird ein Fingerklemmschutz zwischen Hauptschließkante und Gegenschließkante bei einer automatischen Drehflügeltür erreicht.

Bisher ist bei Drehflügeltüren kein derartiger Fingerklemmschutz zwischen Hauptschließkante (im Folgenden HSK genannt) und Gegenschließkante (im Folgenden GSK genannt) bekannt.

Gemäß einem besonders bevorzugten Aspekt schafft die Erfindung ein Einlernen der Fingerklemmschutzgrenze von größer oder gleich 8 mm.

Gemäß einem Aspekt umfasst die Erfindung Einlernen eines Spaltes zwischen HSK und GSK von größer oder gleich 8 mm (definiert als Fingerklemmschutzbereich) mit Hilfe eines üblichen Bleistifts oder ähnlichem oder einem mitgelieferten 7 mm dicken Holzstück oder einem vergleichbaren Prüfkörper.

Somit ist durch einen eingelernten Fingerklemmschutzbereich ein Fingerklemmschutz zwischen HSK und GSK erreichbar.

Bei einer automatischen Drehflügeltür gibt es aufgrund der unterschiedlich möglichen Montagearten eines Drehflügeltürantriebes an die Drehflügeltür, der unterschiedlichen möglichen Abstände der Antriebsachse ― Abtriebswelle des Drehflügeltürantriebes - zur Drehachse der Tür - besonders das Y-Maß -, der unterschiedlichen möglichen Kraftübertragungsmittel - beispielsweise mittels Gleitschiene, Scherengestänge oder dergleichen - keine direkte Abhängigkeit zwischen dem Drehwinkel der Tür und dem Drehwinkel der Abtriebswelle.

Außerdem haben die Breite und die Dicke des Drehflügels einen erheblichen Einfluss auf das Spaltmaß zwischen HSK und GSK.

Gemäß einer besonders bevorzugten Ausgestaltung des Drehflügeltürantriebes ist der Drehflügeltürantrieb dazu ausgebildet, die Montageart einzugeben und/oder zu erfassen. So kann beim Einrichten des Drehflügeltürantriebes die gewählte Montageart einprogrammiert werden. Dadurch ist bereits eine gewisse Zuordnung zwischen Position der Abtriebswelle und Türflügelposition vorgegeben. Für nähere Einzelheiten zum Eingeben der Montageart wird auf die deutsche Patentanmeldung 10 2014 115 189.5 verwiesen. Selbst allein mit dieser Maßnahme der Eingabe der Montageart ist es insbesondere aufgrund der möglichen Abweichungen bezüglich Türbreite und Türdicke nicht möglich, eine Reversiergrenze von kleiner oder gleich 8 mm - d.h. der möglichen Dicke eines Fingers - einzuhalten.

Dies ist normativ auch nicht erforderlich. Auch die Norm EN 16005 schreibt in Verbindung mit einem Niedrigenergiebetrieb nur vor, dass eine maximal statische Schließkraft von bis zu 150 N zulässig ist, wenn ein bestimmter Spalt zwischen HSK und GSK überschritten ist. Zum Messen schreibt diese Norm ein Betriebskraftmessgerät mit einer Höhe von 50 mm vor. Demnach ist unbestimmt, was automatische Türen unterhalb von 50 mm durchführen. Auch ist unbestimmt, was automatische Türen oberhalb der Spaltgröße von 50 mm ausführen. Aus den durch die Norm EN 16005 vorgegebenen zulässigen Kräften einer dynamischen Betriebskraftmessung ist ersichtlich, dass nach 5 Sekunden noch statische Kräfte von maximal 80 N zugelassen werden. Selbst eine derartige Kraft spürt man noch deutlich an einem Finger, der zwischen einer HSK und GSK eingeklemmt ist.

Weiter ist es für Drehflügeltürantriebe erwünscht, dass ein sicheres Schließen des Drehflügels beim Schließvorgang erzielt wird. Dies ist besonders kritisch bei Drehflügeltüren, die z.B. als Außentüren konzipiert sind oder aus sonstigen Gründen besonders abgedichtet sind. Beispielsweise sind Außentüren mit mehreren Dichtungsebenen üblich. Damit ein sicheres Schließen gewährleistet ist, sollte der Drehflügel mit einer erhöhten Kraft gegen diese Dichtungsebenen fahren, um eine entsprechende Dichtung zu gewährleisten. Auch bei mechanischen Verriegelungen ist eine erhöhte Kraft von Nöten.

Daher ist es bei Drehflügeltürantrieben üblich und auch bei dem hier besonders bevorzugten Drehflügeltürantrieb vorgesehen, einen Endanschlag zu programmieren. Ein solcher Endanschlag wird z.B. für Außentüren mit mehreren Dichtungsebenen und/oder mit mechanischen Verriegelungen vorgesehen, da der Antrieb in der Regel nicht in der Lage ist, die benötigte eher statische Kraft - aufgrund des sanften Stopps - zum sicheren Schließen der Tür aufzubringen.

Bei bisher bekannten Drehflügeltürantrieben ist bei Vorsehen eines entsprechenden Endanschlages vorgesehen, den Drehflügel durch den Drehflügeltürantrieb bestenfalls erst nach einem Spalt von kleiner oder gleich 50 mm zwischen der HSK und der GSK und oftmals weit davor extrem zu beschleunigen, was in Abhängigkeit zu der Drehflügelmasse und Drehflügelbreite sehr hohe dynamische Kräfte erzeugen und somit schwere Verletzungen verursachen kann.

Bei einer besonders bevorzugten Ausgestaltung der Erfindung ist vorgesehen, ein sicheres und komfortables Schließen der Tür ― auch bei mehreren Dichtungsebenen und/oder bei mechanischen Verriegelungen ― zu gewährleisten und dennoch eine hohe Fingerklemmsicherheit zu gewährleisten.

Besonders bevorzugt ist vorgesehen, dass die Montageart eingelernt und/oder programmiert werden kann. Aufgrund der programmierbaren Montagearten kann man relativ genau den Türöffnungswinkel in Abhängigkeit zum Drehwinkel der Abtriebswelle bestimmen. Bisher ist man intern davon ausgegangen, eine Reversiergrenze bei derartigen Türantrieben auf ca. 2 Grad Türöffnungswinkel zu legen. Dies gewährleistet jedoch noch nicht in allen Situationen einen ausreichenden Fingerklemmschutz. Aus einem Türöffnungswinkel von 2 Grad resultieren vereinfacht über den Tangens gerechnet Spaltmaße von ca. 21 mm bei einer Türbreite von 610 mm und ca. 39 mm bei einer Türbreite von 1110 mm. Nach internem Betriebswissen - noch nicht Stand der Technik geworden - geht der bisher konzipierte Drehflügeltürantrieb nach dem Erreichen bzw. Unterschreiten der Reversiergrenze von 2 Grad davon aus, dass die Endlage "Tür zu" bereits erreicht ist. Befindet sich allerdings ein Finger in dem Spalt, könnte dieser Finger eingeklemmt werden. Es ist hierbei, da das dichte Schließen der Tür - auch ohne mechanische Verriegelungen - ein Qualitätsmerkmal darstellt, vorgesehen, dass der Drehflügeltürantrieb mit der maximal zur Verfügung stehenden Kraft zudrückt. Diese maximal zur Verfügung stehende Kraft kann, wie oben beschrieben, laut Norm bis zu 150 N betragen.

Gemäß der hier vorliegenden Erfindung wird jedoch eine Fingerklemmschutzgrenze von größer oder gleich 8 mm bei der erfindungsgemäßen automatischen Drehflügeltür z.B. bei der Inbetriebnahme eingelernt. Ein Zudrücken der Tür mit erhöhter Kraft wird somit erst bei Unterschreiten der eingelernten Fingerklemmschutzgrenze durchgeführt. Somit kann man die Gefahr eines Fingereinklemmens auch bei einer Zuziehfunktion sicher vermeiden.

Ein Ausführungsbeispiel der Erfindung wird nachfolgend anhand der beigefügten Zeichnung näher erläutert. Darin zeigt:
- Fig. 1: eine Vorderansicht auf eine automatische Drehflügeltür mit einer Türzarge, einem Drehflügel und einem Drehflügeltürantrieb zum Antreiben des Drehflügels;
- Fig. 2: eine schematische Blockdarstellung des Aufbaus des Drehflügelantriebs;
- Fig. 3: eine schematische Darstellung einer Drehflügeltürantriebskombination;
- Fig. 4: in den Teilfiguren 4a, 4b, 4c, 4d, 4e und 4f schematische Darstellungen unterschiedlich möglicher Montagearten;
- Fig. 5: eine schematische Schnittansicht der automatischen Drehflügeltür von Fig. 1 entlang der Linie V-V beim Einlernen einer Fingerklemmschutzschwelle;
- Fig. 6: ein Flussdiagramm für ein Ausführungsbeispiel eines Betriebsverfahrens für den Drehflügelantrieb bzw. die damit versehene automatische Drehflügeltür; und
- Fig. 7: ein Weg-Kraft-Diagramm für einen Schließvorgang der automatischen Drehflügeltür.

In Fig. 1 ist ein Ausführungsbeispiel für eine automatische Drehflügeltür 10 dargestellt, die automatisch mittels eines Drehflügeltürantriebes 12 antreibbar ist.

In Fig. 2 ist eine schematische Blockdarstellung für ein Ausführungsbeispiel für den Drehflügeltürantrieb 12 dargestellt.

Die in Fig. 1 und im Schnitt entlang der Linie V-V in Fig. 5 dargestellte Drehflügeltür 10 weist einen ortsfest anzubringenden Rahmen in Form einer Zarge 14 und einen Drehflügel 16 auf, der mittels Türbändern 18 an der Zarge 14 angelenkt ist.

Die Türbänder 18 definieren eine Drehachse 20 für den Drehflügel. Die Drehachse 20 ist eine seitliche Hochachse. Der Drehflügel 16 ist mit einer Türklinke und einem Schloss dargestellt. Beispielsweise handelt es sich bei der Drehflügeltür 10 um eine Außentür.

Wie insbesondere aus Fig. 5 ersichtlich, ist der Drehflügel 16 gefälzt ausgeführt, so dass mehrere Dichtungsebenen 22 ausgebildet sind, an denen der Drehflügel 16 gegenüber der Zarge 14 durch entsprechende Türdichtungen (nicht dargestellt) abgedichtet ist. Weiter ist eine mechanische Verriegelung, beispielsweise in Form eines durch ein Signal betätigbaren Türöffners (nicht dargestellt) vorgesehen, in der ein Türschnäpper des Türschlosses einschnappen kann.

Wie aus Fig. 2 ersichtlich, weist der Drehflügeltürantrieb 12 ein Motorantriebsaggregat 26 mit einer Abtriebswelle 28, eine der Abtriebswelle 28 zugeordnete Flügelpositionserfassungseinrichtung 30, eine Steuerung 32 zum Steuern des Motorantriebsaggregates 26 in Abhängigkeit von Signalen von der Flügelpositionserfassungseinrichtung 30 und eine Benutzerschnittstelle 34 auf.

Das Motorantriebsaggregat 26 weist einen Elektromotor 36 und ein an den Elektromotor 36 angeschlossenes Getriebe 38 auf, das die Drehbewegung des Elektromotors 36 auf die Abtriebswelle 28 überträgt.

An der Abtriebswelle 28 ist ein Türantriebsarm 40 drehfest anbringbar, der an den Drehflügel 16 anzukoppeln ist.

Die Flügelpositionserfassungseinrichtung 30 erfasst einen Drehwinkel, der Abtriebswelle 28, um so eine Flügelposition des an den Türantriebsarm 40 angeschlossenen Drehflügels 16 zu erfassen. Zum Beispiel weist die Flügelpositionserfassungseinrichtung 30 einen Inkrementalgeber 42 zum Abgeben von Impulsen bei Drehung der Abtriebswelle 28 und einen Zähler 44 zum Zählen der Impulse des Inkrementalgebers 42 auf.

Beispielsweise wird eine Endlage "Tür zu" als Referenzposition für die Türantriebsbewegung herangezogen. Bei dem hier dargestellten Ausführungsbeispiel wird davon ausgegangen, dass bei einer Türöffnung ausgehend von dieser Referenzposition "0" aufwärts gezählt wird und bei einem Schließen des Drehflügels 16 entsprechend abwärts gezählt wird.

Die Flügelpositionserfassungseinrichtung 30 ist an die Steuerung 32 angeschlossen, um die erfasste Flügelposition an die Steuerung 32 zu liefern. Die Steuerung 32 weist einen Zentralprozessor 46 und wenigstens eine Speichereinrichtung 48 auf. Der Zentralprozessor 46 kann aufgrund vorgegebener Ablaufprogramme den Elektromotor 36 entsprechend steuern. In der Speichereinrichtung 48 sind Parameter für das Steuern abgelegt.

Die Steuerung 32 weist in dem dargestellten Ausführungsbeispiel auch eine Stromversorgung für den Elektromotor 36 auf. Der Drehflügeltürantrieb 12 wird über die Steuerung 32 und einen Netzanschluss 50 mit Strom versorgt.

An die Stromversorgung des Elektromotors 36 ist eine Krafterfassungseinrichtung 52 angeschlossen, welche dazu ausgebildet ist, anhand Stromaufnahme, Spannung und/oder Leistung des Elektromotors 36 die von dem Elektromotor 36 zum Antreiben des Drehflügels 16 aufzuwendende Kraft zu erfassen. Bei dem dargestellten Ausführungsbeispiel erfasst die Krafterfassungseinrichtung 52 die Kraft beispielsweise über Parameter der Stromversorgung, wie z.B. Leistung, Spannung und/oder Stromstärke. Alternativ oder zusätzlich kann die Krafterfassungseinrichtung 52 auch an den Inkrementalgeber 42 angeschlossen sein, um die Drehzahl des Elektromotors 36 zu erfassen und hierüber Rückschlüsse auf die aufzuwendende Kraft zu ziehen.

Die Signale von der Krafterfassungseinrichtung 52 werden durch die Steuerung 32 insbesondere zur Regelung einer aufzuwendenden Kraft und/oder zum Durchführen einer Abschaltung oder Reversierung des Elektromotors 36 bei Überschreiten von entsprechend gesetzten Kraftschwellen genutzt.

Weiter ist an die Steuerung 32 ein Funkempfänger 54 zum Empfangen von Fernbedienungsfunksignalen angeschlossen. Der Funkempfänger 54 ist als bidirektionaler Funk-Sendeempfänger ausgebildet, um so nicht nur Funkfernbedienungssignale zu empfangen, sondern auch Rückmeldungen über Zustände des Drehflügeltürantriebes und/oder der angetriebenen Drehflügeltür über Funk zu senden.

Weiter ist an die Steuerung 32 eine Beleuchtungseinheit 56 angeschlossen, welche den Durchgang, der durch die Drehflügeltür 10 zu verschließen ist, beleuchten kann. Die Beleuchtungseinheit 56 wird durch die Steuerung 32 auch als Teil der Benutzerschnittstelle 34 genutzt, indem z.B. durch unterschiedliche Blinkfolgen oder sonstige charakteristische Ansteuerung der Beleuchtungseinheit - beispielsweise auch veränderliche Farben bei einer z.B. mit LEDs bestückten Beleuchtungseinheit 56 - Rückmeldungen an den Benutzer gegeben werden.

Die Benutzerschnittstelle 34 kann somit zum Anzeigen von Informationen die Beleuchtungseinheit 56, eine akustische Signaleinheit 58 zum Abgeben von akustischen Signalen und/oder ein Display 60 z.B. mit einer oder mehreren 7-Segment-Anzeigen aufweisen. Weiter weist die Benutzerschnittstelle 34 eine Eingabeeinrichtung 62 auf, mittels der ein Benutzer Eingaben vornehmen kann und beispielsweise eine Programmierung durchführen kann und/oder Einstellungen vornehmen kann. Die Eingabeeinrichtung 62 kann beispielsweise eine Tastatur mit mehreren Tasten 64 aufweisen. Die Eingabeeinrichtung 62 kann aber auch z.B. mittels Pfeiltasten und Menüführungen und dem Display 60 bedienbar sein.

Der Drehflügeltürantrieb 12 ist zum Antreiben einer Vielzahl von unterschiedlichen Drehflügeltüren 10 ausgebildet und lässt sich auch an unterschiedliche Drehflügeltüren 10 nachrüsten.

Fig. 3 zeigt in schematischer Darstellung eine Drehflügeltürantriebskombination, die die Einzelteile zeigt, welche beim Vertrieb des Drehflügeltürantriebes 12 mitgeliefert werden. Die Drehflügeltürantriebskombination 66 weist eine Antriebseinheit 68, die die in Fig. 2 dargestellten Einheiten des Drehflügeltürantriebes 12 zusammen mit einem Gehäusedeckel 70 umfasst, den Türantriebsarm 40, einen Gelenkarm 72, eine Gleitschiene 74, in Fig. 3 nicht dargestelltes Montagematerial, wie z.B. Klebematerialien, Schrauben, Bohrschablonen und sonstige hilfreiche Befestigungsmittel, ein oder mehrere Handsender 76, ausgebildet als bidirektionale Funkfernbedienung zur Kommunikation mit dem Funkempfänger 54, eine Montage- und Betriebsanleitung 78 sowie einen stangenförmigen Prüfkörper 80 zum Einlernen einer Fingerklemmschutzposition mit einer Dicke D von kleiner oder gleich 8 mm, insbesondere von 7 mm, auf.

Die Antriebseinheit 68 kann wahlweise an der Zarge 14 oder der diese umgebenden Wandung oder an dem Drehflügel 16 angebracht werden. An das freie Ende des Türantriebsarms 40 kann wahlweise der Gelenkarm 72 zum Bilden eines Antriebsgestänges - oft Scherengestänge genannt - drehbar angelenkt werden oder eine Gleitschiene 74 zur gegenseitigen Gleitbewegung zwischen dem Türantriebsarmende und der Gleitschiene 74 angeschlossen werden.

Mögliche Montagevarianten sind in Fig. 4 in den Teildarstellungen a) bis f) dargestellt.

Demnach kann wahlweise die Kombination aus Türantriebsarm 40 und Gelenkarm 72 zum Anschließen des Drehflügels 16 verwendet werden. Hierbei ist, wie aus Fig. 4e und aus Fig. 4f ersichtlich, wahlweise eine ortsfeste Montage der Antriebseinheit oder eine Montage der Antriebseinheit 68 mitfahrend auf dem Drehflügel 16 möglich. Auch mit der Kombination Türantriebsarm 40 und Gleitschiene 74 sind unterschiedliche Montagevarianten möglich. Auch hier kann die Antriebseinheit 68 wahlweise ortsfest oder auf dem Drehflügel mitfahrend montiert werden. Auch sind Montagen auf der Bandseite (4c, 4d, 4f) und auf der Gegenbandseite (4a, 4b, 4e) möglich.

Nach der entsprechenden Montage des Drehflügeltürantriebes 12 an der Drehflügeltür kann der Benutzer zunächst über die Benutzerschnittstelle 34 bei der Inbetriebnahme des Drehflügeltürantriebes 12 die gewählte Montageart einprogrammieren. Hierzu kann er beispielsweise eine der in Fig. 4 dargestellten Montagevarianten über die Benutzerschnittstelle 34 auswählen und so der Steuerung 32 vorgeben. Weiter kann der Abstand zwischen Drehachse 20 und Mitte der Abtriebswelle 28 - angegeben als Maß Y in Fig. 1 - eingegeben werden.

Die Steuerung 32 ist so ausgebildet, dass sie aus diesen Vorgaben im Zuge der Inbetriebnahme anhand der durch die Flügelpositionserfassungseinrichtung 30 erfassten Drehwinkellage der Abtriebswelle 28 mit recht großer Genauigkeit den Öffnungswinkel des Drehflügels 16 bestimmen kann.

Nach der entsprechenden Eingabe der Montageart wird zunächst eine erste Lernfahrt des Drehflügeltürantriebes 12 durchgeführt. Hierbei führt der Drehflügeltürantrieb 12 zunächst ausgehend von irgendeiner Öffnungsposition des an den Drehflügeltürantrieb 12 angekoppelten Drehflügels 16 einen Schließvorgang mit geringerer Energie durch. Hierbei wird der Drehflügeltürantrieb 12 beispielsweise über eine Totmannsteuerung durch ständiges Drücken einer Taste angesteuert. Der Drehflügel 16 wird in die Stellung "Tür zu" verfahren und fährt dort auf den entsprechenden Anschlag zwischen Zarge 14 und Drehflügel 16 auf, bis eine für die Lernfahrt vorgegebene Kraftschwelle über eine vorbestimmte Zeit hinweg überschritten wird.

Die dann durch die Flügelpositionserfassungseinrichtung 30 erfasste Abtriebswellendrehwinkellage wird als Referenzposition und Endlage "Tür zu" in der Speichereinrichtung 48 abgespeichert.

Anschließend kann der Benutzer über Totmannsteuerung eine weitere Lernfahrt in Öffnungsrichtung durchführen und den Drehflügel bis zu einer gewünschten maximalen Öffnungsposition - entweder durch mechanisches Festhalten des Drehflügels und entsprechende Kraftabschaltung oder durch entsprechende Betätigung eines Speicherbefehls - die Endlage "Tür auf" abspeichern.

Anschließend wird eine weitere Lernfahrt in Schließrichtung durchgeführt, wobei der Prüfkörper 80, wie in Fig. 5 dargestellt, zwischen einer Hauptschließkante 82 und einer an der Zarge 14 ausgebildeten Gegenschließkante 84 in Anlage an die Gegenschließkante 84 gehalten wird. Der Drehflügel 16 wird unter Antrieb durch den Drehflügeltürantrieb 12 - insbesondere in Totmannsteuerung - in Richtung "Tür zu" verfahren, bis der Prüfkörper 80 zwischen Hauptschließkante 82 und Gegenschließkante 82 eingeklemmt wird. Bei dieser Lernfahrt erfasst die Steuerung beim Auffahren auf den Prüfkörper 80 ebenfalls das Überschreiten einer vorbestimmten Kraftschwelle; die Steuerung 82 erkennt dies als Türposition einer Fingerklemmschutzschwelle 86. Auf diese Weise wird eine Fingerklemmschutzschwelle 86 als Türposition eingelernt, die einem maximalen Abstand zwischen Hauptschließkante 82 und Gegenschließkante 84 von 8 mm entspricht.

Überschreitet der Drehflügel 16 bei einem Schließvorgang in Richtung "Tür zu" diese Fingerklemmschutzschwelle 86, kann davon ausgegangen werden, dass ein dann erfasster Kraftanstieg nicht durch einen eingeklemmten Finger hervorgerufen werden kann.

Entsprechend ist die Steuerung 32 so ausgebildet, dass in einem Bereich zwischen der Fingerklemmschutzschwelle 86 und der Endlage auch eine erhöhte Schließkraft zum Zuziehen des Drehflügels 16 in seine Endlage aufgewandt wird.

So kann mit maximal zulässiger Kraft der Drehflügel 16 geschlossen werden, um z.B. genügend Kraft auf die Dichtungen der Dichtungsebenen 22 auszuüben und so die Drehflügeltür 10 dicht zu schließen und/oder den Widerstand der mechanischen Verriegelung zu überwinden.

Mit dem so eingerichteten Drehflügeltürantrieb 12 lässt sich somit ein sehr komfortabler und sicherer Betrieb durchführen. Insbesondere kann der Drehflügel 16 in einem Winkelbereich, in dem kein Einklemmen zu befürchten ist, mit höherer Energie und größerer Schnelligkeit verfahren werden und in einem Winkelbereich, wo ein Einklemmen von Körperteilen und insbesondere auch von einzelnen Fingern zu befürchten ist, mit so geringer Energie betrieben werden, dass auch beim Einklemmen eines Fingers keinerlei Verletzungen zu befürchten sind. Insbesondere können durch die Eingabe der Montageart und die zusätzliche Information der Fingerklemmschutzschwelle genaue Rückschlüsse auf die aktuelle Lage der Hauptschließkante 82 in Bezug auf die Gegenschließkante allein anhand der durch die Flügelpositionserfassung 30 an der Abtriebswelle 28 abgefragten Flügelposition erhalten werden.

Somit kann die Steuerung auch die Geschwindigkeit der Schließkante so regeln, dass von der Hauptschließkante 82 beim Schließen des Drehflügels 16 keine Gefahren für den Finger ausgehen. Dort, wo keine Gefahren zu befürchten sind, kann die Hauptschließkante 82 mit erhöhter Geschwindigkeit verfahren werden und auch eine höhere Antriebskraft vorgegeben werden, während in einem Bereich zwischen der Fingerklemmschutzschwelle 86 und der Endlage "Tür zu" auch eine erhöhte Antriebskraft aufgewandt werden kann.

Dies ist beispielsweise in einem Ausführungsbeispiel für ein Weg-Kraft-Diagramm von Fig. 7 angedeutet. Zwischen einer Niedrigenergieschwelle 88 und der Fingerklemmschutzschwelle 86 wird der Drehflügel 16 beim Schließen mit geringer Kraft angetrieben. Bei Überschreiten der Fingerklemmschutzschwelle 86 in Richtung "Tür zu" wird die maximal zulässige Schließkraft angewandt. Der Anstieg an der Türposition "Tür zu" ergibt sich durch das Zusammendrücken der Dichtungen und/oder den Widerstand der mechanischen Verriegelung.

Ein mögliches Betriebsverfahren für die automatische Drehflügeltür 10 und den diese antreibenden Drehflügeltürantrieb 12 ist in Fig. 6 als Flussdiagramm wiedergegeben. Dieses Flussdiagramm ist unter Heranziehen der folgenden Beschriftung selbsterklärend:
- S1: Start Betriebsverfahren
- S2: Inbetriebnahme?
- S11: Start Inbetriebnahmeverfahren
- S12: Montage des Drehflügeltürantriebes
- S13: Eingeben der Montageart
- S14: Einlernen Endanschlag = Türposition "Tür Zu" = Türposition 0
- S15: Einlernen Fingerklemmschwelle entspricht ≤ 8 mm Abstand HSK - GSK
- S16: Speichern
- S17: Auswahl Betriebseinstellungen
- S18: Ende Inbetriebnahmeverfahren
- S21: Einschalten
- S22: Öffnungsanforderung?
- S23: Antreiben in Stellung "Tür Auf"
- S24: Manuelles Öffnen?
- S25: Türposition = 0 = "Tür Zu"?
- S26: Zeitablauf
- S30: Antreiben in Richtung "Tür Zu"
- S31: Türposition größer Hochenergiebetriebsschwelle?
- S32: Schnelllauf
- S34: Niedrigenergiebetrieb
- S35: Begrenzung der kinetischen Energie an der Schließkante auf maximale Niedrigenergie durch Regeln der Schließkantengeschwindigkeit
- S36: Begrenzung der Antriebskraft auf eine Kraft, die Verletzungen an eingeklemmten Fingern ausschließt
- S37: Türposition größer Fingerklemmschwelle?
- S38: Erhöhen der Antriebskraft auf maximal für Niedrigenergiebetrieb zulässige statische Kraft (z.B. 150 N an der Schließkante)
- S40: spricht Kraftschwelle an?
- S41: aktuelle Türposition wird neu als Türposition "Tür Zu" eingelernt
- S42: Abschalten Motor
- S50: Selbsttest: z.B. kurzes Auffahren, Zufahren bis Kraftschwelle anspricht. Entspricht dann Türposition zuvor eingelernter Türposition?
- S60: Ausschalten
- S70: Ende Betriebsverfahren

Es ist somit ein Betriebsverfahren für einen Drehflügeltürantrieb 12 sowie ein entsprechend ausgestatteter Drehflügeltürantrieb 12 beschrieben worden, mit dem sich ein sicherer Fingerklemmschutz bei gleichzeitiger komfortabler Bedienung und sicherem Schließen der Tür realisieren lässt.

### Bezugszeichenliste:

- 10: Drehflügeltür
- 12: Drehflügeltürantrieb
- 14: Zarge
- 16: Drehflügel
- 18: Türband
- 20: Drehachse
- 22: Dichtungsebene
- 24: mechanische Verriegelung
- 26: Motorantriebsaggregat
- 28: Abtriebswelle
- 30: Flügelpositionserfassungseinrichtung
- 32: Steuerung
- 34: Benutzerschnittstelle
- 36: Elektromotor
- 38: Getriebe
- 40: Türantriebsarm
- 42: Inkrementalgeber
- 44: Zähler
- 46: Zentralprozessor
- 48: Speichereinrichtung
- 50: Netzanschluss
- 52: Krafterfassungseinrichtung
- 54: Funkempfänger
- 56: Beleuchtungseinheit
- 58: akustische Signaleinheit
- 60: Display
- 62: Eingabeeinrichtung
- 64: Taste
- 66: Drehflügeltürantriebskombination
- 68: Antriebseinheit
- 70: Gehäusedeckel
- 72: Gelenkarm
- 74: Gleitschiene
- 76: Handsender
- 78: Montage- und Betriebsanleitung
- 80: Prüfkörper
- 82: Hauptschließkante
- 84: Gegenschließkante
- 86: Fingerklemmschutzschwelle
- 88: Niedrigenergieschwelle
- S1: Start Betriebsverfahren
- S2: Inbetriebnahme?
- S11: Start Inbetriebnahmeverfahren
- S12: Montage des Drehflügeltürantriebes
- S13: Eingeben der Montageart
- S14: Einlernen Endanschlag = Türposition "Tür Zu" = Türposition 0
- S15: Einlernen Fingerklemmschwelle entspricht ≤ 8 mm Abstand HSK - GSK
- S16: Speichern
- S17: Auswahl Betriebseinstellungen
- S18: Ende Inbetriebnahmeverfahren
- S21: Einschalten
- S22: Öffnungsanforderung?
- S23: Antreiben in Stellung "Tür Auf"
- S24: Manuelles Öffnen?
- S25: Türposition = 0 = "Tür Zu"?
- S26: Zeitablauf
- S30: Antreiben in Richtung "Tür Zu"
- S31: Türposition größer Hochenergiebetriebschwelle?
- S32: Schnelllauf
- S34: Niedrigenergiebetrieb
- S35: Begrenzung der kinetischen Energie an der Schließkante auf maximale Niedrigenergie durch Regeln der Schließkantengeschwindigkeit
- S36: Begrenzung der Antriebskraft auf eine Kraft, die Verletzungen an eingeklemmten Fingern ausschließt
- S37: Türposition größer Fingerklemmschwelle?
- S38: Erhöhen der Antriebskraft auf maximal für Niedrigenergiebetrieb zulässige statische Kraft (z.B. 150 N an der Schließkante)
- S40: spricht Kraftschwelle an?
- S41: aktuelle Türposition wird neu als Türposition "Tür Zu" eingelernt
- S42: Abschalten Motor
- S50: Selbsttest: z.B. kurzes Auffahren, Zufahren bis Kraftschwelle anspricht. Entspricht dann Türposition zuvor eingelernter Türposition?
- S60: Ausschalten
- S70: Ende Betriebsverfahren

## Patentansprüche

1. Betriebsverfahren für einen Drehflügeltürantrieb (12) zum Antreiben einer um eine seitliche Hochachse schwenkbaren Drehflügel (16) einer Drehflügeltür (10), die Dichtungen in Dichtungsebenen (22) aufweist, wobei der Drehflügeltürantrieb (12) eine Abtriebswelle (28) zum Ankoppeln an den Drehflügel (16) sowie eine mit der Abtriebswelle (28) verbundene Flügelpositionserfassungseinrichtung (30) zum Erfassen der Türflügelposition des Drehflügels (16) durch Erfassen der Bewegung und/oder Stellung der Abtriebswelle (28), ein Motorantriebsaggregat (26) zum Antreiben der Abtriebswelle (28) und eine Steuerung (32) zum Steuern der Antriebsbewegung in Reaktion auf die durch die Flügelpositionserfassungseinrichtung (30) erfasste Türflügelposition aufweist, umfassend die Schritte:
Einlernen einer Fingerklemmschutzschwelle (86) durch Einlernen einer Türflügelposition, in der sich eine Hauptschließkante (82) des Drehflügels (16) maximal 8 mm von einer Gegenschließkante (84) der Drehflügeltür (10) befindet und
Aufwenden einer erhöhten Schließkraft in einem Bereich zwischen der Fingerklemmschutzschwelle (86) und der Endlage zum Zuziehen des Drehflügels (16) in seine Endlage, um in der Endlage genügend Kraft auf Dichtungen der Dichtungsebenen (22) auszuüben und so die Drehflügeltür (10) dicht zu schließen und/oder den Widerstand einer mechanischen Verriegelung zu überwinden.

2. Betriebsverfahren nach Anspruch 1,
**dadurch gekennzeichnet,**
**dass** der Schritt Einlernen einer Fingerklemmschutzschwelle (86) wenigstens einen, mehrere oder alle der folgenden Schritte umfasst:
a) Durchführen einer Lernfahrt,
b) Zufahren des Drehtürflügels (16) im Laufe einer Lernfahrt und Zwangsstoppen des Drehtürflügels (16) an der gewünschten Fingerklemmschutzschwelle (86),
c) Einlernen mittels eines Prüfkörpers (80), dessen Dicke dem gewünschten Abstand zwischen Hauptschließkante (82) und Gegenschließkante (84) an der Fingerklemmschutzschwelle (86) entspricht,
d) Einlernen einer Schließposition und Eingabe einer der Fingerklemmschutzschwelle (86) entsprechenden Türposition relativ zu der Schließposition.

3. Betriebsverfahren nach Anspruch 2,
**dadurch gekennzeichnet,**
**dass** Schritt c) wenigstens einen, mehrere oder alle der folgenden Schritte enthält:
c1) Verwenden eines stabförmigen Prüfkörpers (80),
c2) Verwenden eines Prüfkörpers (80) mit einer Dicke von kleiner oder gleich 8 mm, insbesondere von etwa 7 mm,
c3) Halten des Prüfkörpers (80) an die Gegenschließkante (84),
c4) Auffahrenlassen des durch den Drehflügeltürantrieb (12) angetriebenen Drehflügels (16) gegen den Prüfkörper (80), so dass dieser zwischen der Schließkante und der Gegenschließkante (84) eingeklemmt wird,
c5) Abschalten des Drehflügelantriebes (12) durch Ansprechen einer Kraftschwelle bei Auffahren auf den Prüfkörper (80),
c6) Einlernen der Türposition, an der die Schließbewegung des Drehflügels (16) aufgrund des Auffahrens auf den Prüfkörper (80) gestoppt worden ist, als Fingerklemmschutzschwelle (86).

4. Betriebsverfahren nach einem der voranstehenden Ansprüche,
**dadurch gekennzeichnet,**
**dass** der Schritt Einlernen einer Fingerklemmschutzschwelle (86)
a) nach einem Ankoppeln des Drehflügels (16) an die Abtriebswelle (28) und/oder
b) nach einem Störfall
durchgeführt wird.

5. Betriebsverfahren nach einem der voranstehenden Ansprüche,
**gekennzeichnet durch**
Eingeben oder Erfassen der Montageart, mit der der Drehflügeltürantrieb (12) an die Drehflügeltür (10) montiert ist.

6. Betriebsverfahren nach einem der voranstehenden Ansprüche,
**gekennzeichnet durch**
Begrenzen einer dynamischen und/oder statischen Schließkraft beim Schließvorgang, wenn **durch** die Flügelpositionserfassungseinrichtung (30) eine Türflügelposition in Schließrichtung vor der Fingerklemmschutzschwelle (86) erfasst wird und
Aufheben der Begrenzung und/oder Erhöhen der Antriebskraft, wenn **durch** die Flügelpositionserfassungseinrichtung (30) beim Schließvorgang eine Flügelposition zwischen der Fingerklemmschutzschwelle (86) und der Schließposition erfasst wird.

7. Drehflügeltürantrieb (12) zum Antreiben eines um eine seitliche Hochachse schwenkbaren Drehflügels (16) einer Drehflügeltür (10), mit einer Abtriebswelle (28) zum Ankoppeln an den Drehflügel (16) sowie eine mit der Abtriebswelle (28) verbundene Flügelpositionserfassungseinrichtung (30) zum Erfassen der Türflügelposition des Drehflügels (16) durch Erfassen der Bewegung und/oder Stellung der Abtriebswelle (28),
einem Motorantriebsaggregat (26) zum Antreiben der Abtriebswelle (28) und einer Steuerung (32) zum Steuern der Antriebsbewegung in Reaktion auf die durch die Flügelpositionserfassungseinrichtung (30) erfassten Türflügelposition, **dadurch gekennzeichnet,**
**dass** die Steuerung (32) dazu ausgebildet ist, eine Fingerklemmschutzschwelle (86) durch Einlernen einer Türflügelposition einzulernen, in der sich eine Hauptschließkante (82) des Drehflügels (16) maximal 8 mm von einer Gegenschließkante (84) der Drehflügeltür (10) befindet, wobei die Steuerung (32) ferner ausgebildet ist, dass in einem Bereich zwischen der Fingerklemmschutzschwelle (86) und der Endlage eine erhöhte Schließkraft zum Zuziehen des Drehflügels (16) in seine Endlage derart aufwendbar ist, dass in der Endlage genügend Kraft auf Dichtungen der Dichtungsebenen (22) ausübbar ist und so die Drehflügeltür (10) dicht schließbar und/oder der Widerstand einer mechanischen Verriegelung überwindbar ist.

8. Drehflügeltürantrieb (12) nach Anspruch 7,
**dadurch gekennzeichnet,**
**dass** die Steuerung (32) ausgebildet ist,
a) wenigstens eine Lernfahrt zum Einlernen wenigstens der Fingerklemmschutzschwelle (86) durchzuführen und/oder
b) den Drehtürflügel (16) im Laufe einer Lernfahrt zuzufahren und bei einem Zwangsstopp an der gewünschten Fingerklemmschutzschwelle (86) die Fingerklemmschutzschwelle (86) einzulernen und/oder
c) eine Schließposition einzulernen und die Fingerklemmschutzschwelle (86) aufgrund einer Eingabe einer der Fingerklemmschutzschwelle (86) entsprechenden Türposition relativ zu der Schließposition zu erfassen.

9. Drehflügelantrieb (12) nach einem der Ansprüche 7 oder 8,
**dadurch gekennzeichnet,**
**dass** die Steuerung (32) dazu ausgebildet ist, bei Auffahren des durch den Drehflügeltürantrieb (12) angetriebenen Drehflügels (16) gegen einen Prüfkörper (80), so dass dieser zwischen einer Hauptschließkante (82) und einer Gegenschließkante (84) der Drehflügeltür (10) eingeklemmt wird, das Motorantriebsaggregat (26) durch Ansprechen einer Kraftschwelle abzuschalten oder anzuhalten, die Türposition, an der die Schließbewegung des Drehflügels (16) aufgrund des Auffahrens auf den Prüfkörper (80) gestoppt worden ist, als Fingerklemmschutzschwelle (86) einzulernen.

10. Drehflügeltürantrieb (12) nach einem der voranstehenden Ansprüche,
**dadurch gekennzeichnet,**
**dass** die Steuerung (32) dazu ausgebildet ist, die Fingerklemmschutzschwelle (86)
a) nach einem Ankoppeln des Drehflügels (16) an die Abtriebswelle (28) und/oder
b) nach einem Störfall
einzulernen.

11. Drehflügeltürantrieb (12) nach einem der voranstehenden Ansprüche,
**dadurch gekennzeichnet,**
**dass** die Steuerung (32) zum Eingeben oder Erfassen der Montageart ausgebildet ist, mit der der Drehflügeltürantrieb (12) an die Drehflügeltür (10) montiert ist.

12. Drehflügeltürantrieb (12) nach einem der voranstehenden Ansprüche,
**dadurch gekennzeichnet,**
**dass** die Steuerung (32) dazu ausgebildet ist, eine dynamische und/oder statische Schließkraft beim Schließvorgang zu begrenzen, wenn durch die Flügelpositionserfassungseinrichtung (30) eine Türflügelposition in Schließrichtung vor der Fingerklemmschutzschwelle (86) erfasst wird, und die Begrenzung aufzuheben und/oder die Antriebskraft zum Zuziehen des Drehflügels (16) zu erhöhen, wenn durch die Flügelpositionserfassungseinrichtung (30) beim Schließvorgang eine Flügelposition zwischen der Fingerklemmschutzschwelle (86) und der Schließposition erfasst wird.

13. Drehflügeltürantriebskombination (66) umfassend einen Drehflügeltürantrieb (12) nach einem der voranstehenden Ansprüche und einen Prüfkörper (80), dessen Dicke dem gewünschten Abstand zwischen Hauptschließkante (82) und Gegenschließkante (84) an der Fingerklemmschutzschwelle (86) entspricht, zum Einlernen der Fingerklemmschutzschwelle (86).

14. Drehflügeltürantriebskombination (66) nach Anspruch 13,
**dadurch gekennzeichnet,**
**dass** der Prüfkörper (80) stabförmig ausgebildet ist und/oder dass der Prüfkörper (80) eine Dicke von kleiner oder gleich 8 mm, insbesondere von etwa 7 mm, aufweist.

15. Automatische Drehflügeltür (10) umfassend:
einen um eine seitliche Hochachse schwenkbar angelenkten Drehflügel (16), Dichtungen in Dichtungsebenen (22) und
einen Drehflügeltürantrieb (12) nach einem der Ansprüche 7 bis 12.

## Claims

1. Operating method for a swing door drive (12) for driving a swing door wing (16) of a swing door (10) which is pivotable about a lateral vertical axis, the swing door (10) having seals in sealing planes (22), the swing door drive (12) comprising an output shaft (28) for coupling to the swing door wing (16) and a wing position detection means (30) connected to the output shaft (28) for detecting the door wing position of the swing door wing (16) by detecting the movement and/or position of the output shaft (28), a motor drive unit (26) for driving the output shaft (28), and a control unit (32) for controlling the drive movement in response to the door wing position detected by the wing position detection means (30),
the method comprising the steps of:
teaching-in a finger pinch protection threshold (86) by learning a door wing position in which a main closing edge (82) of the swing door wing (16) is located at most 8 mm from a counter-closing edge (84) of the swing door (10), and
applying an increased closing force in a zone between the finger pinch protection threshold (86) and the end position, for pulling the swing door wing (16) closed into its end position in order to exert sufficient force on seals of the sealing planes (22) in the end position and thus to close the swing door (10) tightly and/or to overcome the resistance of a mechanical interlock.

2. Operating method according to claim 1,
**characterized in**
**in that** the step of teaching-in a finger pinch protection threshold (86) comprises at least one, more or all of the following steps:
a) performing a teach-in run
b) closing the swing door wing (16) in the course of a teach-in run and forced stopping of the swing door wing (16) at the desired finger pinch protection threshold (86),
c) teaching-in by means of a test body (80) whose thickness corresponds to the desired distance between the main closing edge (82) and the counter-closing edge (84) at the finger pinch protection threshold (86),
d) teaching-in a closing position and inputting a door position corresponding to the finger pinch protection threshold (86) relative to the closing position.

3. Operating method according to claim 2,
**characterized in that**
step c) comprises at least one, more or all of the following steps:
c1) using a rod-shaped test body (80),
c2) using a test body (80) with a thickness of less than or equal to 8 mm, in particular of about 7 mm,
c3) holding the test body (80) against the counter-closing edge (84),
c4) allowing the swing door wing (16) driven by the swing door drive (12) to move up against the test body (80) so that the latter is clamped between the closing edge and the counter-closing edge (84),
c5) switching off the swing door drive (12) by the response of a force threshold when it hits the test body (80),
c6) teaching-in the door position at which the closing movement of the swing door wing (16) has been stopped as a result of hitting the test body (90) as a finger pinch protection threshold (86).

4. Operating method according to any of the preceding claims,
**characterized in**
**in that** the step of teaching-in a finger pinch protection threshold (86) is carried out
a) after coupling of the swing door wing (16) to the output shaft (28) and/or
b) after a malfunction.

5. Operating method according to one of the preceding claims,
**characterized by**
inputting or detecting the mounting method by which the swing door drive (12) is mounted to the swing door (10).

6. Operating method according to any of the preceding claims,
**characterized by**
limiting a dynamic and/or static closing force in the closing operation when a door wing position in the closing direction before the finger pinch protection threshold (86) is detected by the wing position detection device (30), and removing the limitation and/or increasing the drive force if a door wing position between the finger pinch protection threshold (86) and the closing position is detected by the wing position detection device (30) during the closing operation.

7. Swing door drive (12) for driving a swing door wing (16) of a swing door (10), which is pivotable about a lateral vertical axis, comprising an output shaft (28) for coupling to the swing door wing (16) and a wing position detection device (30) connected to the output shaft (28) for detecting the wing position of the swing door wing (16) by detecting the movement and/or position of the output shaft (28),
a motor drive unit (26) for driving the output shaft (28), and a control unit (32) for controlling the drive movement in response to the door wing position detected by the wing position detection device (30),
**characterized in**
**in that** the control unit (32) is designed to teach-in a finger pinch protection threshold (86) by teaching-in a door wing position in which a main closing edge (82) of the swing door wing (16) is located at most 8 mm from a counter-closing edge (84) of the swing door (10), the control unit (32) being further designed in such a way that in a region between the finger pinch protection threshold (86) and the end position an increased closing force can be applied for pulling the swing door wing (16) into its end position in such a way that, in the end position, sufficient force can be exerted on seals of the sealing planes (22) and, in this way, the swing door (10) can be closed tightly and/or the resistance of a mechanical locking mechanism can be overcome.

8. Swing door drive (12) according to claim 7,
**characterized in**
**in that** the control unit (32) is designed
a) to carry out at least one teach-in run for teaching-in at least the finger pinch protection threshold (86) and/or
b) to close the swing door wing (16) in the course of a teach-in run and, in the event of a forced stop at the desired finger pinch protection threshold (86), to teach-in the finger pinch protection threshold (86) and/or
c) to teach-in a closing position and detect the finger pinch protection threshold (86) on the basis of an input of a door position corresponding to the finger pinch protection threshold (86) relative to the closing position.

9. Swing door drive (12) according to any one of claims 7 or 8,
**characterized in that**
the control unit (32) is designed in such a way that, when the swing door wing (16) driven by the swing door drive (12) hits a test body (80), the latter is clamped between a main closing edge (82) and a counter-closing edge (84) of the swing door (10), the motor drive unit (26) is switched off or stopped by responding to a force threshold, the door position at which the closing movement of the swing leaf (16) has been stopped as a result of the test body (80) being hit is taught-in as a finger pinch protection threshold (86).

10. Swing door drive (12) according to any of the preceding claims,
**characterized in that**
the control unit (32) is designed to teach-in the finger pinch protection threshold (86)
a) after coupling of the swing door wing (16) to the output shaft (28)
and/or
b) after a malfunction.

11. Swing door drive (12) according to any of the preceding claims,
**characterized in that**
the control unit (32) is designed for inputting or detecting the mounting method by which the swing door drive (12) is mounted to the swing door (10).

12. Swing door drive (12) according to any of the preceding claims,
**characterized in that**
the control unit (32) is designed to limit a dynamic and/or static closing force during the closing operation when a door wing position in the closing direction before the finger pinch protection threshold (86) is detected by the wing position detection device (30) and
to cancel the limitation and/or to increase the drive force for closing the swing door wing (16) when a door wing position between the finger pinch protection threshold (86) and the closing position is detected by the wing position detection device (30) during the closing operation.

13. Swing door drive combination (66), comprising a swing door drive (12) according to one of the preceding claims and a test body (80), the thickness of which corresponds to the desired distance between the main closing edge (82) and the counter-closing edge (84) at the finger pinch protection threshold (86), for teaching-in the finger pinch protection threshold (86).

14. Swing door drive combination (66) according to claim 13,
**characterized in that**
the test body (80) is designed in the form of a rod and/or
**in that** the test body (80) has a thickness of less than or equal to 8 mm, in particular of about 7 mm.

15. Automatic swing door (10) comprising:
a swing door wing (16) hinged so as to pivot about a lateral vertical axis, seals in sealing planes (22) and
a swing door drive (12) according to any one of claims 7 to 12.

## Revendications

1. Procédé de fonctionnement pour un dispositif d'entraînement de porte battante (12) destiné à entraîner un battant pivotant (16) pivotable autour d'un axe vertical latéral d'une porte battante (10) ayant des joints d'étanchéité dans des plans d'étanchéité (22), le dispositif d'entraînement de porte battante (12) comprenant un arbre de sortie (28) destiné à être couplé au battant pivotant (16) et un moyen de détection de la position du battant (30) relié à l'arbre de sortie (28) pour détecter la position du battant pivotant (16) en détectant le mouvement et/ou la position de l'arbre de sortie (28), une unité d'entraînement à moteur (26) pour entraîner l'arbre de sortie (28), et un dispositif de commande (32) pour commander le mouvement d'entraînement en réponse à la position du battant pivotant détectée par le moyen de détection de la position du battant (30),
comprenant les étapes suivantes:
apprendre un seuil de protection contre le pincement des doigts (86) en apprenant une position du battant pivotant dans laquelle un bord de fermeture principal (82) du battant pivotant (16) est situé au plus à 8 mm d'un bord de contre-fermeture (84) de la porte battante (10), et
appliquer une force de fermeture accrue dans une zone entre le seuil de protection contre le pincement des doigts (86) et la position finale, pour tirer le battant pivotant (16) fermée dans sa position finale afin d'exercer une force suffisante sur les joints d'étanchéité des plans d'étanchéité (22) dans la position finale et ainsi de fermer hermétiquement la porte battante (10) et/ou de surmonter la résistance d'une serrure mécanique.

2. Procédé de fonctionnement selon la revendication 1,
**caractérisé en ce que**
l'étape de l'apprentissage d'un seuil de protection contre le pincement des doigts (86) comprend au moins une, plusieurs ou toutes les étapes suivantes:
a) effectuer une course d'apprentissage,
b) fermeture du battant pivotant (16) au cours d'une course d'apprentissage et arrêt forcé du battant pivotant (16) au niveau du seuil souhaité de protection contre le pincement des doigts (86),
c) apprentissage au moyen d'un corps d'essai (80) dont l'épaisseur correspond à la distance souhaitée entre le bord de fermeture principal (82) et le contre-bord de fermeture (84) au niveau du seuil de protection contre le pincement des doigts (86),
d) apprendre une position de fermeture et entrer une position de porte correspondant au seuil de protection contre le pincement des doigts (86) par rapport à la position de fermeture.

3. Procédé de fonctionnement selon la revendication 2,
**caractérisé en ce que**
l'étape c) comprend au moins une, plusieurs ou toutes les étapes suivantes:
c1) utilisation d'un corps d'essai en forme de tige (80),
c2) utilisation d'un corps d'essai (80) ayant une épaisseur inférieure ou égale à 8 mm, en particulier environ 7 mm,
c3) maintenir le corps d'essai (80) contre le bord de contre-fermeture (84),
c4) faire avancer le battant pivotant (16) entraîné par le dispositif d'entraînement de porte battante (12) sur le corps d'essai (80) de sorte que ce dernier soit serré entre le bord de fermeture et le bord de contre-fermeture (84),
c5) arrêt du dispositif d'entraînement de porte battante (12) par réponse d'un seuil de force lors de l'entrée en collision avec le corps d'essai (80),
c6) l'apprentissage de la position de porte dans laquelle le mouvement de fermeture du battant pivotant (16) a été arrêté suite à l'impact sur le corps d'essai (80) comme seuil de protection contre le pincement des doigts (86).

4. Procédé de fonctionnement selon l'une quelconque des revendications précédentes,
**caractérisé en ce que**
l'étape d'apprentissage d'un seuil de protection contre le pincement des doigts (86) est effectuée
a) après avoir accouplé le battant pivotant (16) à l'arbre de sortie (28) et/ou
b) après une panne.

5. Procédé de fonctionnement selon l'une quelconque des revendications précédentes,
**caractérisé par**
entrer ou détecter la méthode de montage par laquelle le dispositif d'entraînement de porte battante (12) est monté sur la porte battante (10).

6. Procédé de fonctionnement selon l'une quelconque des revendications précédentes,
**caractérisé par**
limiter une force de fermeture dynamique et/ou statique pendant l'opération de fermeture lorsqu'une position du battant pivotant dans la direction de fermeture avant le seuil de protection contre le pincement des doigts (86) est détectée par le moyen de détection de la position du battant (30), et
annuler la limitation et/ou augmenter la force d'entraînement si une position du battant entre le seuil de protection contre le pincement des doigts (86) et la position de fermeture est détectée par le moyen de détection de la position du battant (30) pendant le processus de fermeture.

7. Dispositif d'entraînement de porte battante (12) destiné à entraîner un battant pivotant (16) pivotable autour d'un axe vertical latéral d'une porte battante (10), comprenant un arbre de sortie (28) destiné à être couplé au battant pivotant (16) et un moyen de détection de la position du battant (30) relié à l'arbre de sortie (28) pour détecter la position battant pivotant (16) en détectant le mouvement et/ou la position de l'arbre de sortie (28),
une unité d'entraînement à moteur (26) pour entraîner l'arbre de sortie (28), et un dispositif de commande (32) pour commander le mouvement d'entraînement en réponse à la position du battant pivotant détectée par le moyen de détection de la position du battant (30),
**caractérisé en ce que**
le dispositif de commande (32) est conçu pour apprendre un seuil de protection contre le pincement des doigts (86) en apprenant une position du battant pivotant dans laquelle un bord de fermeture principal (82) du battant pivotant (16) est situé au plus à 8 mm d'un bord de contre-fermeture (84) de la porte battante (10), le dispositif de commande (32) étant en outre conçu de telle manière que, dans une zone entre le seuil de protection contre le pincement des doigts (86) et la position finale, une force de fermeture accrue peut être appliquée pour tirer le battant pivotant (16) dans sa position finale de telle sorte que, dans la position finale, une force suffisante peut être exercée sur les joints d'étanchéité des plans d'étanchéité (22) et la porte battante (10) peut ainsi être fermée hermétiquement et/ou la résistance d'un mécanisme de verrouillage mécanique peut être surmontée.

8. Dispositif d'entraînement de porte battante (12) selon la revendication 7, **caractérisé en ce que**
le dispositif de commande (32) est conçue pour
a) effectuer au moins un parcours d'apprentissage pour apprendre au moins le seuil de protection contre le pincement des doigts (86) et/ou
b) fermer le battant pivotant (16) au cours d'une course d'apprentissage et, en cas d'arrêt forcé au niveau du seuil de protection contre le pincement des doigts (86) souhaité, procéder à l'apprentissage du seuil de protection contre le pincement des doigts (86) et/ou
c) apprendre une position de fermeture et détecter le seuil de protection contre le pincement des doigts (86) sur la base d'une entrée d'une position de porte correspondant au seuil de protection contre le pincement des doigts (86) par rapport à la position de fermeture.

9. Dispositif d'entraînement de porte battante (12) selon l'une quelconque des revendications 7 ou 8,
**caractérisé en ce que**
le dispositif de commande (32) est conçue pour la mise hors service ou l'arrêt du dispositif d'entraînement motorisée (26) par réponse d'un seuil de force, lorsque le battant pivotant (16) entraîné par le dispositif d'entraînement de porte battante (12) avance sur un corps d'essai (80) de sorte que ce dernier est serré entre un bord de fermeture principal (82) et un bord de fermeture opposé (84) de la porte battante (10), et l'apprentissage de la position de porte à laquelle le mouvement de fermeture du battant pivotant (16) a été arrêté suite à l'impact sur le corps d'essai (80) comme seuil de protection contre le pincement des doigts (86).

10. Dispositif d'entraînement de porte battante (12) selon l'une quelconque des revendications précédentes,
**caractérisé en ce que**
le dispositif de commande (32) est conçu pour apprendre le seuil de protection contre le pincement des doigts (86)
a) après que le battant pivotant (16) a été couplé à l'arbre de sortie (28) et/ou
b) après une panne.

11. Dispositif d'entraînement de porte battante (12) selon l'une quelconque des revendications précédentes,
**caractérisé en ce que**
le dispositif de commande (32) est conçue pour entrer ou détecter le type de montage avec lequel le dispositif d'entraînement de porte battante (12) est monté sur la porte battante (10).

12. Dispositif d'entraînement de porte battante (12) selon l'une quelconque des revendications précédentes,
**caractérisé en ce que**
le dispositif de commande (32) est conçu pour limiter une force de fermeture dynamique et/ou statique pendant l'opération de fermeture si une position battant pivotant dans la direction de fermeture avant le seuil de protection contre le pincement des doigts (86) est détectée par le moyen de détection de la position du battant (30), et
pour annuler la limitation et/ou augmenter la force d'entraînement pour fermer le battant pivotant (16) si une position du battant entre le seuil de protection contre le pincement des doigts (86) et la position de fermeture est détectée par le moyen de détection de la position du battant (30) pendant le processus de fermeture.

13. Combinaison d'entraînement de porte battante (66) comprenant un dispositif d'entraînement de porte battante (12) selon l'une des revendications précédentes et un corps d'essai (80) dont l'épaisseur correspond à la distance souhaitée entre le bord de fermeture principal (82) et le bord de fermeture opposé (84) au niveau du seuil de protection contre les pincements de doigts (86), pour l'apprentissage du seuil de protection contre les pincements de doigts (86).

14. Combinaison d'entraînement de porte battante (66) selon la revendication 13,
**caractérisé en ce que**
le corps d'essai (80) est conçu sous la forme d'une tige et/ou en ce que le corps d'essai (80) a une épaisseur inférieure ou égale à 8 mm, en particulier d'environ 7 mm.

15. Porte battante automatique (10) comprenant:
un battant pivotant (16) articulé pour pivoter autour d'un axe vertical latéral, des joints d'étanchéité dans des plans d'étanchéité (22) et
un dispositif d'entraînement de porte battante (12) selon l'une quelconque des revendications 7 à 12.
